# EUROPÄISCHE PATENTSCHRIFT

(11) **EP 0 686 294 B1**
(45) Veröffentlichungstag und Bekanntmachung des Hinweises auf die Patenterteilung: **16.04.1997**
(21) Anmeldenummer: 94906851.4
(22) Anmeldetag: 10.02.1994
(51) Int. Cl.: G07F 7/06

(54) **MÜNZPFANDSCHLOSS**
COIN DEPOSIT LOCK
SERRURE ACTIONNEE PAR DES PIECES DE MONNAIE

(30) Priorität: 16.02.1993 DE 4304533
(43) Veröffentlichungstag der Anmeldung: 13.12.1995
(73) Patentinhaber: Fuchs, Peter, D-76133 Karlsruhe (DE)
(72) Erfinder: Fuchs, Peter, D-76133 Karlsruhe (DE)
(74) Vertreter: Frank, Gerhard, Dipl.-Phys.
(86) Internationale Anmeldenummer: DE9400130
(87) Internationale Veröffentlichungsnummer: WO9419775

(56) Entgegenhaltungen:
- EP-A- 0 468 088
- WO-A-88/01084
- AU-B- 606 514
- FR-A- 2 662 284

## Beschreibung

### Gebiet der Erfindung

Die Erfindung betrifft ein Münzpfandsystem, insbesondere ein Münzpfandschloß zur Verwendung bei Einkaufswagen.

Zur Sicherung und ordnungsgemäßen Verwahrung von Einkaufswagen beispielsweise auf dem Parkplatz vor einem Supermarkt, ist es in den letzten Jahren zunehmend üblich geworden, die Einkaufswagen mit Münzpfandschlössern auszurüsten. Die Funktion derartiger Münzpfandschlösser besteht darin, daß die Entnahme eines leeren Einkaufswagens bei Einkaufsbeginn beispielsweise aus einer Reihe von abgestellten Einkaufswagen, nur dann möglich ist, wenn durch Einschub einer Münze in das Münzpfandschloß die Arretierung eines Schlüssels im Münzpfandschloß gelöst wird, der in der Regel über eine Kette mit dem nächsten Einkaufswagen fest verbunden ist. Während des Einkaufes befindet sich die eingelegte Münze folglich als Pfand innerhalb des Münzpfandschlosses und kann von außen nicht entnommen werden.

Wenn nach getätigtem Einkauf der wiederum leere Einkaufswagen an die hierfür vorgesehene Einkaufswagenreihe gebracht wird und dort in diese Reihe eingeschoben wird, kann in Umkehrung der beschriebenen Reihenfolge der mit dem nächsten Einkaufswagen fest verbundene Schlüssel wieder in das Münzpfandschloß eingegeben werden und die eingelegte Pfandmünze wird wieder zur Entnahme freigegeben.

Wenn alle Einkaufswagen im Bereich beispielsweise eines Supermarktes mit derartigen gleichartigen Münzpfandschlössern ausgerüstet sind, wird dadurch in der Regel erreicht oder zumindest gefördert, daß Diebstähle von Einkaufswagen unterbleiben oder minimiert werden und daß nach erfolgtem Einkauf die Käufer die leeren Einkaufswagen wieder an die hierfür vorgesehenen Stellen zurückbringen, um die Pfandmünze wieder zu erhalten.

Derartige Nünzpfandsysteme reduzieren folglich beim Betreiber des jeweiligen Supermarktes die Aufwendungen für Neubeschaffung von Einkaufswagen und Personalaufwendungen zum Zusammensuchen der ansonsten in der Regel weit über den Kundenparkplatz verstreuten Einkaufswagen.

### Stand der Technik

Die Konstruktion solcher Münzpfandschlösser stellt relativ hohe Anforderungen an die Robustheit und mechanische Stabilität der konstruktiven Auslegung, da die Münzpfandsysteme allen Wettereinflüssen ausgesetzt sind, mit schonendem Gebrauch durch die Kunden nicht gerechnet werden kann, Reparatur- und Ersatzaufwendungen soweit wie möglich reduziert werden müssen, um keine zusätzlichen Kosten entstehen zu lassen.

Bekannte Systeme gemäß dem Oberbegriff des Patentanspruchs 1 (z.B. EP-A-468 088) weisen zur Durchführung der oben beschriebenen Vorgänge Funktionsteile auf, die bei Einschub einer Münze in eine Münzkammer den in einer Schlüsselkammer gehaltenen Schlüssel, der die Verbindung mit dem nächsten Einkaufswagen herstellt, freigeben und umgekehrt.

Bei den bekannten Systemen (z.B. auch gemäß AU-B-606514) ist die Ausbildung der Funktionsteile und ihre Verankerung im Münzpfandschloß sehr aufwendig und erfordert sehr viel Platz, da eine Vielzahl von Drehachsen, Lagerrollen, Formteilen und ähnliches vorgesehen sind, um die beschriebene Funktion zu erreichen.

Weiterhin soll selbstverständlich sichergestellt werden, daß als Pfandmünze nur eine vorgegebene Münze mit einem bestimmten Wert verwendet werden soll. Dies bringt bei den vorbekannten Systemen die Schwierigkeit mit sich, daß in verschiedenen Ländern mit verschiedenen Münzwerten und verschiedenen Münzgrößen die Abmessungen der Münzkammer und der dort angeordneten Funktionsteile individuell auf die im jeweiligen Land gebräuchliche, als Pfandmünze vorgesehene Münze angepaßt werden müssen, um eine einwandfreie Funktion des Münzpfandschlosses zu sichern. Diese individuelle Anpassung nach den jeweiligen Gegebenheiten eines Landes erfordert zusätzliche Teilefertigung, Lagerhaltung und mindert folglich die Rentabilität des Gesamtsystems.

### Zielsetzung der Erfindung

is ist daher eine wesentliche Aufgabe der Erfindung, ein Münzpfandschloß so auszubilden, daß es mit einfachsten baulichen Maßnahmen hergestellt werden kann, in Herstellung und Gebrauch äußerst wirtschaftlich und robust ist und somit Herstellungs- und Betriebs-kosten minimiert werden, und daß gleichzeitig eine gemeinsame Version für alle im praktischen Gebrauch befindlichen Münzstücke möglich ist, daß also eine gewisse Bandbreite an Münzsorten zugelassen wird, so daß der gleiche Typ Münzpfandschloß nahezu weltweit ohne Modifizierungen auf Gas jeweilige nationale Münzsystem eingesetzt werden kann.

### Merkmale der Erfindung

Die oben beschriebenen Aufgaben werden durch die Merkmale des kennzeichnenden Teils des Patentanspruchs 1 gelöst.

Der Grundgedanke der Erfindung besteht also zunächst darin, daß die Anzahl der verwendeten Bauteile minimiert wird, indem diese Bauteile nicht nur ihre ursprüngliche Funktion (z.B. als Gehäusebauteile) erfüller, sondern durch ihre jeweilige Innenkonturen bzw. Außenkonturen die Bewegungsabläufe innerhalb des Münzpfandschlosses zwischen der Verriegelungsposition und der Freigabeposition selbständig steuern, wobei insbesondere auf aufwendige Achslagerungen für Dreh- oder Schwenkbewegungen verzichtet wird.

In einer vorteilhaften Weiterbildung ermöglicht diese Lösung beispielsweise einen sandwichartigen Aufbau des Münzpfandschlosses aus drei Lagen, wobei die mittlere Lage die Funktionsbauteile beinhaltet und die obere und untere Lage als Abdeckung dient. Mit einem solchen Konzept ist es beispielsweise möglich, das gesamte Münzpfandschloß mit nur vier Gehäusebauteilen und fünf darin frei beweglichen Funktionsbauteilen (Funktionsteile und Sperriegel) aufzubauen, wobei alle diese Bauteile vorteilhafterweise aus einem widerstandsfähigem Kunststoffmaterial, beispielsweise durch Spritzguß hergestellt sein können.

In weiterer Ausbildung ist vorgesehen, daß in der Gehäuse-Unter- oder Oberseite Führungsnuten, beispielsweise Langlöcher, eingebracht sind, in die entsprechende Zapfen der Funktionsbauteile eingreifen, so daß hiermit auf einfachste Art und Weise die möglichen Bewegungen der Funktionsbauteile und des Steuerriegels zwischen ihren jeweiligen Verriegelungspositionen und ihrer Freigabeposition definiert werden können. Solche Nuten einerseits bzw. Führungszapfen andererseits sind fertigungstechnisch ebenfalls sehr einfach herstellbar, da sie bei den jeweiligen Bauteilen unmittelbar bei der Herstellung integriert werden können, beispielsweise durch entsprechendes Gießen, Stanzen oder einstückiges Anformen.

Die Herstellung eines derart aufgebauten Münzpfandschlosses ist ebenfalls extrem einfach, da zunächst in zwei aufeinander montierte Gehäuselagen die Funktionsteile und der Steuerriegel einfach eingelegt werden müssen und danach die Gehäuseabdeckung aufgebracht werden kann. Gegebenenfalls können zur Erleichterung der Bewegungsabläufe Federelemente oder ähnliches noch in das Gehäuse mit eingebracht oder eingelegt werden.

Minimaler Herstellungsaufwand durch die Möglichkeit einfacher Kunststofformteile einerseits und minimaler Aufwand für die Montage durch bausatzähnliches Zusammenfügen dieser Bauteile andererseits garantieren minimale Ausrüstungskosten bei größtmöglicher Robustheit im täglichen Einsatz.

Weitere vorteilhafte Ausgestaltungen und Vorteile gehen aus der nachfolgenden Beschreibung und den Unteransprüchen hervor.

### Figurenbeschreibung

Zwei Ausführungsbeispiele des erfindungsgemäßen Münzpfandschlosses werden anhand von Figuren erläutert, hierbei zeigen:
- Figur 1:: Eine Aufsicht auf das erste, bevorzugte Ausführungsbeispiel eines Münzpfandschlosses gemäß der Erfindung, bei abgenommener oberer Abdeckung,
- Figur 2:: einen Querschnitt durch das Münzpfandschloß gemäß Figur 1 in der Ebene II-II der Figur 1 mit aufgesetzter oberer Abdeckung,
- Figur 3:: eine perspektivische Darstellung des Münzpfandschlosses der Figuren 1 und 2 mit abgenommener oberer Abdeckung in ihrer Position mit arretierter Münze und freigegebenem Schlüssel,
- Figur 4:: eine perspektivische Darstellung gemäß Figur 3, jedoch mit freigegebener Münze und arretiertem Schlüssel,
- Figur 5:: eine Aufsicht auf ein zweites Ausführungsbeispiel des erfindungsgemäßen Münzpfandschlosses, wobei die beiden Positionen zusammen dargestellt sind, und
- Figur 6:: einen Längsschnitt durch das Münzpfandschloß der Figur 5 in der Ebene VI-VI.

### Beschreibung

Die Figuren 1 und 2 zeigen das bevorzugte Ausführungsbeispiel des erfindungsgemäßen Münzpfandschlosses in einer Aufsicht und einer Schnittdarstellung, wobei in der Aufsichtsdarstellung der Figur 1 die obere Abdeckung 101 des Gehäuses 10 weggenommen ist. Zur Verdeutlichung der Darstellung ist die somit in Figur 1 sichtbare untere Abdeckung 102 waagrecht schraffiert dargestellt.

Beim dargestellten Ausführungsbeispiel besteht die untere Abdeckung 102 aus einer im wesentlichen rechteckigen Kunststoffplatte, in die Nuten N an bestimmten Stellen eingebracht sind, deren Funktion weiter unten noch erläutert wird. Diese untere Abdeckung 102 dient zur Aufnahme zunächst von zwei Profilteilen 103A,103B, die die Seitenwandungen des Gehäuses 10 bilden und an den Längsseiten mit den beiden Abdeckungen 101,102 fluchten.

In die von der unteren Abdeckung 102 und den beiden seitlichen Profilteilen 103A,103B gebildete wannenähnliche Gehäusestruktur sind vier Funktionsteile 21,22,31 und 32 eingelegt, sowie ein Steuerriegel 40, und zwar derart, daß Führungszapfen Z an diesen Bauteilen in die zugehörigen Nuten N eintauchen, so daß bestimmte Bewegungsabläufe der Bauteile innerhalb des Gehäuses auf der unteren Abdeckung 102 damit definiert sind bzw. die Randbedingungen für solche Bewegungsabläufe vorgegeben sind. Jedes der Funktionsteile 21...32 und der Steuerriegel 40 weist jeweils zwei Führungszapfen Z auf, die in entsprechende Nuten N der unteren Abdeckung 102 eingreifen, wie dies insbesondere aus Figur 1 deutlich hervorgeht.

Die Grundidee besteht nun darin, daß der Steuerriegel 40 zwischen seinen beiden Endpositionen (Münze eingelegt oder Schlüssel eingeschoben) in Richtung des Doppelpfeils P in seiner als Langloch ausgebildeten Nut N verschiebbar ist, und daß bei dieser Verschiebung der Steuerriegel 40 mit seiner Außenkontur die nach innen zeigenden Konturen der Funktionsteile 21,22,31 und 32 beaufschlagt, so daß diese eine korrespondierende Bewegung innerhalb des ihnen vorgegebenen Spielraums in den Nuten N ausführen.

Man erkennt, daß die Außenkontur des Steuerriegels 40 während dessen Bewegung in Richtung des Doppelpfeils P als Steuerkurve für die Funktionsbauteile 21...32 dient, so daß diese zwangsgesteuert eine Lage einnehmen, in der sie wahlweise die Münze freigeben oder festhalten (Funktionsteile 21 und 22) bzw. den Schlüssel freigeben oder festhalten (Funktionsteile 31 und 32), wobei diese Funktionen sich komplementär zueinander verhalten.

Durch die Anordnung dieser Bauteile im Gehäuse 10 wird folglich durch die Innenseiten der beiden Funktionsteile 21,22, die bogenförmige Stirnseite des Steuerriegels 40 und die Innenseiten der oberen und der unteren Abdeckung 101,102 die Münzkammer 20 gebildet, die in Figur 1 in ihrer Ausbildung bei eingelegter (aber nicht dargestellter) Münze gezeigt ist.

Dementsprechend bilden die Innenseiten der Funktionsteile 31,32, die W-förmige Stirnseite des Steuerriegels 40 und ebenfalls die Innenseiten der unteren und oberen Abdeckung 101,102 die Schlüssel kammer 30, die beim dargestellten Ausführungsbeispiel der Figur 1 weitgehend vom Steuerriegel 40 belegt ist.

Die beiden Profilteile 103A,103B weisen etwa in ihrer Mitte eine nach innen zeigende Ausformung auf, die als Gelenklager für jeweils eine Blattfeder 43,44 dient, deren Schenkel jeweils ein Funktionsteil beaufschlagt. Der Zweck dieser Federn 43,44 besteht darin, den Kontakt der Funktionsteile 21...32 mit den als Steuerkurve dienenden Außenseiten des Steuerriegels 40 aufrecht zu erhalten, so daß ein präziser Bewegungsablauf gewährleistet ist.

Bei dem in Figur 1 und 2 dargestellten, bevorzugten Ausführungsbeispiel des erfindungsgemäßen Münzschlosses haben die Funktionsteile 21...32 eine E-förmige Struktur, wobei die drei Finger dieser E-Struktur A,B und C (in Figur 1 nur beim Funktionsteil 31 bezeichnet) nach innen zeigen und mit der Außenseite des Steuerriegels 40 zusammenwirken.

Korrespondierend hierzu weist der Steuerriegel 40 eine X-ähnliche Struktur auf, mit einer mittleren Einschnürung E und vier Endbereichen D, die im wesentlichen als Arretierung oder Anschlag für die Finger B der Funktionsteile 21...32 dienen, wie dies in Figuren 3 und 4 deutlicher zu sehen ist.

Das in den Figuren 1 und 2 dargestellte bevorzugte Ausführungsbeispiel des Münzpfandschlosses besteht somit aus insgesamt nur elf mechanisch extrem einfachen Bauteilen (vier Gehäusebauteile, vier Funktionsteile, ein Steuerriegel und zwei Federn). Die Montage ist durch einfaches Aufeinanderlegen und beispielsweise Verschrauben möglich, wodurch dann automatisch die Funktionsteile 21...32 und der Steuerriegel 40 mit ihren Führungszapfen Z in ihren zugehörigen Nuten N gehalten werden.

Zur Veranschaulichung der Funktion zeigen die Figuren 3 und 4 die beiden Funktionszustände eines Münzpfandschlosses gemäß den Figuren 1 und 2, wobei zur Verdeutlichung vertikale Flächen getönt dargestellt sind.

In Figur 3 befindet sich im Münzpfandschloß eine Münze 25, der Schlüssel 35 ist aus dem Münzpfandschloß entfernt.

Man erkennt sofort, daß eine Entnahme der Münze 25 nicht möglich ist, da die Finger A der beiden Funktionsteile 31 und 32 die Münze 25 so weit umfassen, daß kein ausreichender Entnahmequerschnitt aus dem Gehäuse 10 mehr gegeben ist. Ein Wegdrücken der beiden Finger A ist nicht möglich, da durch die kipphebelähnliche Lagerung der beiden Funktionsteile 31 und 32 diese Bewegung nur möglich wäre, wenn dementsprechend die beiden entgegengesetzten Finger C sich zueinander bewegen könnten, was in der dargestellten Position bei eingelegter Münze 25 aber nicht möglich ist, da die Finger C der Funktionsteile 31,32 am verdickten Abschnitt des Sperriegels 40 anliegen, der eine solche Bewegung sperrt. Bei der dargestellten Konstellation befinden sich die Funktionsteile 31,32 folglich in ihrer Verriegelungsposition, d.h., die Entnahme der Münze 25 ist blockiert.

Man erkennt weiterhin, daß diese Blockade nur gelöst werden kann, wenn der Schlüssel 35 in die Münzkammer 30 eingeführt wird, da dessen Vorderflanken 35A auf die Außenseiten der Finger A der Funktionsteile 21 und 22 einwirken und diese Funktionsteile gegen die Wirkung der Federn 43,44 nach außen wegdrücken. Damit wird auch die Arretierung zwischen dem mittleren Finger B der Funktionsteile 21 und 22 und den hakenähnlich ausgebildeten Endabschnitten D des Steuerriegels 40 gelöst, so daß die Stirnseite des Schlüssels 35 in Kontakt mit der komplementär geformten Stirnseite des Steuerriegels 40 gelangen kann. Der Schlüssel 35 kann dann den Steuerriegel 40 verschieben, wobei die Finger C der Funktionsteile 31,32 der Münzkammer 30 auf der Außenkontur des Steuerriegels 40 entlanggleiten können, bis sie in die Einschnürung E eintauchen. Diese Eintauchbewegung gibt aber gleichzeitig den Weg frei für die beiden entgegengesetzten Finger A der Formteile 31,32 der Münzkammer 30, damit diese zurückweichen können und einen ausreichenden Entnahmequerschnitt für die Münze 25 zur Verfügung stellen.

Es ist hier deutlich zu sehen, wie das Zusammenwirken der Finger A,B und C der Funktionsteile einerseits mit der korrespondierenden Außenkontur des Steuerriegels 40 während der einzelnen Einführungsabschnitte des Schlüssels 35 in die Schlüssel kammer 20 zu einer sukzessiven Freigabe der Münze 25 führen.

Am Ende dieser Einsteckbewegung des Schlüssels 35 steht dann die Position, die in Figur 4 dargestellt ist: Der Schlüssel 35 ist vollständig ins Münzpfandschloß eingeführt und die Münze 25 ist ausgeworfen bzw. entnommen worden.

Bei der in Figur 4 dargestellten Position befinden sich also die Funktionsteile 21,22 der Schlüsselkammer 20 in ihrer Verriegelungsposition (sie halten den Schlüssel 35 fest), wogegen die Funktionsteile 31,32 der Münzkammer 30 in ihrer Freigabeposition sich befinden, wo die Finger C in die Einschnürung E des Steuerriegels 40 eintauchen. Dies ist in der Regel die Position, in der die Einkaufswagen aneinander gekettet in einer Reihe abgestellt sind. Es ist leicht zu sehen, daß das Entkoppeln eines Einkaufswagens ohne Münze 25 nicht möglich ist, denn die Entnahme des Schlüssels 35 aus der Schlüsselkammer 20 ist ohne Einführung einer Münze 25 nicht möglich, da die rückseitigen Flanken F des vorderen Teils des Schlüssels 35 von den Fingern A der Funktionsteile 21,22 festgehalten werden, und diese Finger A nicht zurückweichen können, da, wiederum aufgrund der kipphebelartigen Lagerung der Funktionsteile, die gegenüberliegenden Finger C wiederum am verdickten Teil des Steuerriegels 40 anliegen, so daß diese Entnahmebewegung gesperrt ist.

Die Entnahme des Schlüssels 35 kann auch nicht dadurch ermöglicht werden, daß beispielsweise mit einem spitzen Gegenstand oder ähnlichem auf die halbrunde Stirnseite des Steuerriegels 40 in der Münzkammer 30 gedrückt wird, da der Steuerriegel 40 in dieser Position seinerseits über seine Endabschnitte X und die mittleren Finger B der Funktionsteile 31,32 festgehalten wird, wobei letztere hier praktisch als Widerhaken dienen. Dagegen bewirkt die Einführung einer Münze 25 in die Münzkammer, daß zunächst die beiden Finger A der Funktionsteile 31,32 auseinanderbewegt werden, wodurch die eben beschriebene Blockade infolge der Finger B bzw. Endabschnitte X zunächst aufgehoben wird. Nach diesem ersten Schritt beim Einführen einer Münze 25 kann dann die Frontseite der Münze 25 die komplementär geformte Stirnseite des Steuerriegels 40 beaufschlagen und diesen zunächst nach hinten schieben. Dies hat die wesentliche Folge, daß die Finger C der Funktionsteile 31,32 aus der Einschnürung E des Steuerriegels herausgleiten und sich in Richtung zu dessen verdicktem Abschnitt bewegen, wo sie, wie oben beschrieben, durch die Kippbewegung der Funktionsteile 31,32 dann zu einer eingangsseitigen Umklammerung der Münze 25 durch die Finger A führen, wogegen gleichzeitig die Finger C der Schlüssel kammer 20 langsam in diese Einschnürung E gleiten können und damit die Kippbewegung freigegeben wird, damit die Finger A der Funktionsteile 21,22 wegschwenken können, so daß die rückseitige Schulter F des Schlüssels 35 zwischen den Fingern A der Funktionsteile 21,22 durch nach außen gezogen werden kann. Am Ende dieses Ablaufs ist dann wieder der in Figur 3 dargestellte Funktionszustand hergestellt und ein Bedienungszyklus des Münzpfandschlosses abgeschlossen.

Aus der Beschreibung dieses Funktionsablaufs wird klar, daß die intelligente und ausgefeilte Formgebung der Funktionsteile 21...32 einerseits und des Sperriegels 40 und des Schlüssels 35 andererseits optimal aufeinander abgestimmte Bewegungsabläufe zwischen den beiden in Figur 3 und Figur 4 dargestellten Endpositionen des Münzschlosses gewährleisten, wobei beispielsweise durch genaue Dimensionierung der Finger A der Funktionsteile 31,32 der Münzkammer 30 gewährleistet werden kann, daß Münzen akzeptiert werden, die von einem vorgegebenen maximalen Durchmesser bis zu einem vorgegebenen minimalen Durchmesser aufweisen können.

Das Konzept mit den Führungszapfen ermöglicht darüber hinaus eine Art "Informationsübermittlung" über die konkrete Lage und damit den konkreten Verriegelungszustand des Münzpfandschlosses nach außen hin. Darüber hinaus kann beispielsweise durch eine Verlängerung der Führungszapfen erreicht werden, daß diese selbst als aktive Bauteile beim Verriegelungsvorgang wirken und beispielsweise durch andere Bauelemente beaufschlagt werden können, wie beispielsweise Scheckkarten oder Chetons, die in eine zusätzliche Münzkammer oberhalb und parallel zu Münzkammer 30 eingeführt werden können. Damit ist eine Koppelung oder Wirkverbindung mit zusätzlichen Mechanismen möglich, die eine Erweiterung des Einsatzbereichs des erfindungsgemäßen Münzpfandschlosses erreichen.

In den Figuren 5 und 6 ist ein weiteres Ausführungsbeispiel eines erfindungsgemäßen Münzpfandschlosses dargestellt, das auf den gleichen Prinzipien beruht, wie die oben beschriebene bevorzugte Ausführungsform. Es wird daher ausreichen, lediglich auf die wesentlichen Unterschiede dieser zweiten Ausführungsform einzugehen:

Bei dieser Ausführungsform wird auf die Führung mittels Führungszapfen und Nuten verzichtet, hier können folglich lediglich die Innenkonturen des Gehäuses bzw. die Außenkonturen der Funktionsteile 21'...32' im Zusammenwirken mit dem Steuerriegel 41 herangezogen werden. Bei diesem Ausführungsbeispiel ist der Steuerriegel 41 folglich nicht durch Zapfen und Nuten, sondern durch einen Steg 11,12 im Gehäuse 10' geführt und im wesentlichen hantelförmig ausgestaltet, wobei die verdickten Enden dieser hantelförmigen Gestalt einerseits das Zusammenwirken mit den Funktionsteilen 21'...32' gewährleisten, einerseits die beiden Endpositionen des Steuerriegels 41 durch die Anschlagfunktion dieser Verdickung am Steg 11,12 definieren.

Die linke Hälfte der Figur 5 zeigt den eingesteckten Schlüssel 36, man erkennt, daß der Schlüssel die zugewandte Stirnseite des Steuerriegels 41 beaufschlagt und letzterer das Funktionsteil 31' in seinem dem Gehäuseinneren zugewandten Teil wegdrückt und gleichzeitig sein nach außen zeigendes verdicktes Ende in eine entsprechende Einschnürung des Schlüssels eingreift und diesen blockiert. In dieser Position kann das Funktionsteil 21' am dünnen Schaft des Steuerriegels 41 anliegen und sein vorderes Ende folglich sich weit genug nach außen bewegen, um der Münze 26 die Entnahme zu gestatten, das Funktionsprinzip ist also etwa vergleichbar mit dem oben beschriebenen Funktionsprinzip bei der ersten, bevorzugten Ausführungsform des erfindungsgemäßen Münzpfandschlosses.

Bei der im linken Teil der Figur 5 dargestellten Variante dient zur gegenseitigen Beaufschlagung der Funktionsteile eine Spiralfeder 46, die diese gegeneinander vorspannen.

Beim rechten Teil der Darstellung der Figur 5 ist die Münze 26 eingeführt und dementsprechend kann der Schlüssel 36 aus der Schlüssel kammer abgezogen werden. Hier ist eine zweite Variante für die Feder dargestellt, hier greift eine Spiralfeder 45 in entsprechende Ausformungen der Funktionsteile 22',32' ein.

Aus der Darstellung der Figur 5 wird klar, daß eine besondere Vereinfachung erzielt werden kann, wenn das vordere Ende des Schlüssels 36 etwa gleich geformt ist hinsichtlich seines Durchmessers wie die zu verwendende Münze, da dann im dargestellten einfachsten Fall sämtliche Funktionsbauteile 21',22',31' und 32' vollkommen baugleich ausgeführt sein können, was naturgemäß eine Vereinfachung bei der Herstellung dieser Teile bedeutet, möglicherweise aber mit dem Nachteil erkauft werden muß, daß dann nur eine bestimmte, vorgegebene Münzsorte Verwendung finden kann.

Das zweite Ausführungsbeispiel des erfindungsgemäßen Münzschlosses gemäß den Figuren 5 und 6 zeigt aber, daß das Prinzip des Erfindungsgedankens vielfältige Varianten zuläßt, die letztlich alle auf dem gemeinsamen Gedanken beruhen, daß die Bewegungsabläufe der Funktionsbauteile im Gehäuse durch deren Außenkonturen einerseits und dem Bewegungsablauf und die Außenkonturen des Steuerriegels andererseits als Steuerkurve derart definiert vorgegeben werden kann, daß zuverlässige Verriegelungspositionen jeweils komplementär in der Münzkammer bzw. der Schlüsselkammer erreicht werden, wenn der Steuerriegel eine seiner beiden Endpositionen erreicht hat, die ihrerseits durch definierte Gehäuseformgebung (beispielsweise Zapfen in Langlochführung oder Stege) vorgegeben sind.

Eine weitere Vereinfachung der Ausgestaltungen des Münzpfandschlosses kann darin bestehen, daß anstelle der Federelemente 43,44,45,46 zur ordnungsgemäßen Führung der Funktionsteile an der Steuerriegel-Steuerkurve magnetische Kräfte eingesetzt werden, beispielsweise dadurch, daß Steuerriegel einerseits und Funktionsteile andererseits gegenpolig magnetisiert sind oder alternativ eines dieser Funktionselemente magnetisiert ist und das andere aus ferromagnetischem Material hergestellt ist.

## Patentansprüche

1. Münzpfandschloß zur Verwendung bei Einkaufswagen, mit Funktionsteilen, die bei Einschub einer Münze in eine Münzkammer den in einer Schlüsselkammer gehaltenen Schlüssel, der die Verbindung mit dem nächsten Einkaufswagen herstellt, freigeben und umgekehrt, wozu Münzkammer (20) und Schlüsselkammer (30) durch die Innenkontur des Gehäuses (10) und die Außenkonturen der Funktionsteile (21...32) und eines Steuerriegels (40,41) derart aufeinander abgestimmt sind, daß jeweils mindestens ein Funktionsteil in seiner zugeordneten Kammer jeweils zwischen einer Verriegelungsposition und einer Freigabeposition bewegbar ist, wenn der Steuerriegel (40) im Gehäuse (10) längsverschoben wird, wobei die Außenkonturen von Funktionsteilen (21...32) und Steuerriegel (40) derart miteinander korrelieren, daß die Außenkontur des Steuerriegels (40) bei dessen Bewegung im Gehäuse zwischen seinen Endpositionen als Führungskurve oder Steuerkurve für die Funktionsteile (31,32) dient,
dadurch gekennzeichnet, daß in der Verriegelungsposition jeweils zwei gegenüberliegende Funktionsteile (21,22;31,32) mit ihren zueinander gewandten Innenseiten die Münze (25;26) bzw. den Schlüssel (35,36) teilweise umfassen, daß der Steuerriegel (40) eine ungefähr X-förmige Gestalt hat, und daß die Funktionsteile (21...32) zwischen ihrer jeweiligen Verriegelungsposition und ihrer Freigabeposition drehverschiebbar sind, und sich hierbei jeweils zwei benachbarte Funktionsteile mit ihrer Außenseite an einem gemeinsamen Federelement so abstützen, daß sie zum Steuerriegel (40) hin gedrückt werden.

2. Münzpfandschloß nach Anspruch 1, dadurch gekennzeichnet, daß die Federelemente an der Innenseite des Gehäuses (10) kipphebelartig gelagert sind.

3. Münzpfandschloß nach Anspruch 2, dadurch gekennzeichnet, daß die beiden Federelemente jeweils aus einer in ihrem Mittelteil zur Innenseite des Gehäuses (10) hin bogenförmig ausgebildeten Blattfeder (43;44) bestehen, deren Mittelteil an einer korrespondierenden Ausformung am Rand des Gehäuses (10) abgestützt ist, daß die Seitenflügel der Blattfeder (43;44) an der Außenseite der benachbarten FunKtionsteile anliegt, und daß die Blattfeder so geformt ist, daß die Funktionsteile (21...32) zum Steuerriegel (40) hin gedrückt werden.

4. Münzpfandschloß nach Anspruch 1, dadurch gekennzeichnet, daß die Funktionsteile (21'...32') sich mit ihrer Außenseite unmittelbar an der gegenüberliegenden Innenwandung des Gehäuses (10') kipphebelartig abstützen, und die daraus sich ergebenden Endpositionen die Verriegelungsposition und die Freigabeposition definieren.

5. Münzpfandschloß nach Anspruch 4, dadurch gekennzeichnet, daß die Federelemente (45,46) zwischen benachbarten Funktionsteilen (21'...32') im Gehäuse (10') so gehalten sind, daß sie die Funktionsteile (21'...32') in Richtung ihrer jeweiligen Verriegelungsposition beaufschlagen.

6. Münzpfandschloß nach Anspruch 1, dadurch gekennzeichnet, daß die Funktionsteile (21...32) eine ungefähr E-förmige Gestalt mit jeweils drei nach innen zeigenden Fingern (A,B,C) haben.

7. Münzpfandschloß nach Anspruch 1, dadurch gekennzeichnet, daß die Innenkontur des Gehäuses (10) langlochähnliche Führungsnuten (N) beinhaltet, in die Führungszapfen (Z) der Funktionsteile und des Steuerriegels (40) eingreifen, und deren Verlauf den Weg der Funktionsteile und des Steuerriegels (40) zwischen ihrer Verriegelungsposition und ihrer Freigabeposition bzw. Endpositionen des Steuerriegels (und umgekehrt) vorgibt und festlegt.

8. Münzpfandschloß nach Anspruch 1, dadurch gekennzeichnet, daß der Steuerriegel (41) ein hantelähnliches Formteil ist, dessen Mittelbereich zentral im Gehäuse (10) geführt ist und dessen verdickte Endbereiche die Fixierung der Funktionsteile (21'...32') in ihrer Verriegelungsposition bewirken.

9. Münzpfandschloß nach Anspruch 1 oder 8, dadurch gekennzeichnet, daß die Stirnseiten des Steuerriegels (40,41) etwa konturgleich mit der entsprechenden Stirnseite der verwendeten Münze (25;26) bzw. des verwendeten Schlüssels (35,36) ausgebildet sind.

10. Münzpfandschloß nach Anspruch 1, dadurch gekennzeichnet, daß Münzkammer (20) und Schlüsselkammer (30) formgleich ausgebildet sind.

11. Münzpfandschloß nach Anspruch 1, dadurch gekennzeichnet, daß die Funktionsteile im wesentlichen formgleich ausgebildet sind.

12. Münzpfandschloß nach einem der vorhergehenden Ansprüche, dadurch gekennzeichnet, daß Gehäuse und/der Funktionsteile und/oder Steuerriegel Kunststofformteile sind.

13. Münzpfandschloß nach einem der vorhergehenden Ansprüche, dadurch gekennzeichnet, daß das Gehäuse (10) sandwichartig in drei Lagen aufgebaut ist, daß die mittlere (innere) Lage den Steuerriegel (40), die Funktionsteile (21...32) und die Federelemente (43,44) beinhaltet, daß eine obere Abdeckung (101) und eine untere Abdeckung (102) vorgesehen sind, von denen zumindest eine Führungsnuten (N) aufnehmen kann, und daß diese Teile so aufeinander verbunden sind, daß Münzkammer (20) und Schlüsselkammer (30) zwischen oberer Abdeckung (101) und unterer Abdeckung (102) gebildet sind.

14. Münzpfandschloß nach einem der vorhergehenden Ansprüche, dadurch gekennzeichnet, daß die Finger (A,B,C) der Funktionsteile (21,22) der Münzkammer (20) und die mit diesen zusammenwirkende Außenkontur des Steuerriegels (40) so aufeinander abgestimmt sind, daß ausschließlich Münzen (25) mit einem Durchmesser zwischen einem vorgegebenen Minimalwert und einem vorgegebenen Maximalwert den Steuerriegel (40) so aktivieren können, daß dieser den Schlüssel (35) freigibt.

15. Münzpfandschloß nach Anspruch 19, dadurch gekennzeichnet, daß der Minimalwert 23 mm und der Maximalwert 30 mm beträgt.

## Claims

1. Coin deposit lock for use with shopping trolleys, having operational component parts which, upon the insertion of a coin into a coin chamber, release the key which is retained in a key chamber and establishes the connection with the next shopping trolley, and vice versa, the coin chamber (20) and key chamber (30) being adapted to each other therefor by the internal configuration of the housing (10) and the external configurations of the operational component parts (21...32) and of a control bar (40, 41) in such a manner that at least one operational component part is displaceable in its associated chamber between a locking position and a release position when the control bar (40) is longitudinally slid in the housing (10), the external configurations of operational component parts (21...32) and control bar (40) correlating with one another in such a manner that the external configuration of the control bar (40) serves as a guide curve or cam for the operational component parts (31,32) when it moves in the housing between its end positions, characterised in that two oppositely situated operational component parts (21,22;31,32) partially surround the coin (25,26) or respectively the key (35,36) with their inner surfaces facing one another in the locking position, in that the control bar (40) has an approximately X-shaped configuration, and in that the operational component parts (21...32) are rotationally slidable between their respective locking position and their release position, and two adjacent operational component parts are hereby so supported with their outer surface on a common resilient element that they are urged towards the control bar (40).

2. Coin deposit lock according to claim 1, characterised in that the resilient elements are mounted on the inner surface of the housing (10) in a rocker arm-like manner.

3. Coin deposit lock according to claim 2, characterised in that the two resilient elements are each formed from a leaf spring (43,44), which has an arcuate configuration in its central portion towards the inner surface of the housing (10), the central portion of which spring is supported on a corresponding extension on the edge of the housing (10), in that the lateral arm of the plate spring (43,44) abuts against the outer surface of the adjacent operational component parts, and in that the plate spring is so configured that the operational component parts (21...32) are urged towards the control bar (40).

4. Coin deposit lock according to claim 1, characterised in that the operational component parts (21'...32') are supported with their outer surface directly on the oppositely situated internal wall of the housing (10') in a rocker arm-like manner, and the resultant end positions define the locking position and the release position.

5. Coin deposit lock according to claim 4, characterised in that the resilient elements (45,46) are retained in the housing (10') between adjacent operational component parts (21'...32') so that they act on the operational component parts (21'...32') in the direction of their respective locking position.

6. Coin deposit lock according to claim 1, characterised in that the operational component parts (21...32) have an approximately E-shaped configuration with three inwardly extending fingers (A,B,C).

7. Coin deposit lock according to claim 1, characterised in that the internal configuration of the housing (10) contains slot-like guide grooves (N), in which guide pins (Z) for the operational component parts and the control bar (40) engage, and their configuration prescribes and determines the path of the operational component parts and the control bar (40) between their locking position and their release position, i.e. end positions of the control bar (and vice versa).

8. Coin deposit lock according to claim 1, characterised in that the control bar (41) is a dumbbell-like shaped part, the central region of which is guided centrally in the housing (10), and the thickened end regions of said shaped part cause the operational component parts (21'...32') to be secured in their locked position.

9. Coin deposit lock according to claim 1 or 8, characterised in that the end faces of the control bar (40,41) have substantially the same configuration as the corresponding end face of the coin used (25,26), or respectively of the key used (35,36).

10. Coin deposit lock according to claim 1, characterised in that the coin chamber (20) and key chamber (30) have identical forms.

11. Coin deposit lock according to claim 1, characterised in that the operational component parts have substantially identical forms.

12. Coin deposit lock according to one of the preceding claims, characterised in that the housing and/or operational component parts and/or control bar are moulded plastics material parts.

13. Coin deposit lock according to one of the preceding claims, characterised in that the housing (10) is constructed in three layers in the manner of a sandwich, in that the central (inner) layer contains the control bar (40), the operational component parts (21...32) and the resilient elements (43,44), in that an upper cover (101) and a lower cover (102) are provided, at least one of which can accommodate guide grooves (N), and in that these component parts are so associated with one another that the coin chamber (20) and key chamber (30) are formed between the upper cover (101) and lower cover (102).

14. Coin deposit lock according to one of the preceding claims, characterised in that the fingers (A,B,C) of the operational component parts (21,22) of the coin chamber (20) and the external configuration of the control bar (40), which co-operates with the said parts, are so adapted to one another that coins (25), having a diameter between a prescribed minimum value and a prescribed maximum value, can exclusively activate the control bar (40) so that said bar releases the key (35).

15. Coin deposit lock according to claim 19, characterised in that the minimum value is 23 mm and the maximum value is 30 mm.

## Revendications

1. Serrure actionnée par des pièces de monnaie, prévue pour une utilisation sur des chariots de supermarchés, avec des éléments fonctionnels qui débloquent lors de l'introduction d'une pièce de monnaie dans un compartiment, ménagé pour la pièce, la clef maintenue dans un compartiment réservé à la clef, et créant la jonction avec le chariot suivant, et inversement, le compartiment (20) pour la pièce et le compartiment (30) pour la clef étant mutuellement adaptés, par le contour interne du boîtier (10) et les contours externes des éléments fonctionnels (21 ... 32) et d'un verrou de commande (40, 41), de sorte qu'un élément fonctionnel, au moins, peut se déplacer dans son compartiment associé entre une position de verrouillage et une position de déblocage, lorsque le verrou de commande (40) est déplacé dans le boîtier (10) dans le sens longitudinal, les contours externes des éléments fonctionnels (21 ... 32) et du verrou de commande (40) étant en corrélation mutuelle de sorte que le contour externe du verrou de commande (40), lors du mouvement de ce dernier dans le boîtier entre ses positions extrêmes, sert de came de guidage ou de came de commande pour les éléments fonctionnels (31, 32), caractérisée en ce que, en position de verrouillage, deux éléments fonctionnels (21, 22; 31, 32) respectivement en vis-à-vis enveloppent partiellement, par leurs côtés internes tournés l'un vers l'autre, la pièce de monnaie (25, 26) et/ou la clef (35, 36), en ce que le verrou de commande (40) a une configuration à peu près en X, et en ce que les éléments fonctionnels (21 ... 32) peuvent se déplacer par rotation entre leur position de verrouillage respective et leur position de déblocage, deux éléments fonctionnels respectivement adjacents s'appuyant alors par leur côté externe sur un élément élastique commun, de sorte qu'ils sont pressés en direction du verrou de commande (40).

2. Serrure actionnée par des pièces de monnaie suivant la revendication 1, caractérisée en ce que les éléments élastiques sont montés à la manière de culbuteurs sur le côté interne du boîtier (10).

3. Serrure actionnée par des pièces de monnaie suivant la revendication 2, caractérisée en ce que les deux éléments élastiques se composent respectivement d'un ressort à lame (43, 44) réalisé en arc, dans sa partie centrale, en direction du côté interne du boîtier (10), et dont la partie centrale s'appuie sur un profil correspondant, prévu sur le bord du boîtier (10), en ce que les ailes latérales du ressort à lame (43, 44) s'appliquent sur le côté externe des éléments fonctionnels adjacents, et en ce que le ressort à lame a une conformation telle que les éléments fonctionnels (21 ... 32) sont pressés en direction du verrou de commande (40).

4. Serrure actionnée par des pièces de monnaie suivant la revendication 1, caractérisée en ce que les éléments fonctionnels (21' ... 32') s'appuient directement à la manière de culbuteurs, par leur côté externe, sur la paroi interne en vis-à-vis du boîtier (10'), les positions extrêmes qui en résultent définissant la position de verrouillage et la position de déblocage.

5. Serrure actionnée par des pièces de monnaie suivant la revendication 4, caractérisée en ce que les éléments élastiques (45, 46) sont maintenus dans le boîtier (10'), entre des éléments fonctionnels limitrophes (21' ... 32'), de sorte qu'ils sollicitent les éléments fonctionnels (21' ... 32') en direction de leur position de verrouillage respective.

6. Serrure actionnée par des pièces de monnaie suivant la revendication 1, caractérisée en ce que les éléments fonctionnels (21 ... 32) ont une configuration à peu près en E, avec trois doigts (A, B, C) dirigés vers l'intérieur.

7. Serrure actionnée par des pièces de monnaie suivant la revendication 1, caractérisée en ce que le contour interne du boîtier (10)) comporte des rainures de guidage (N) en forme de trous longitudinaux, dans lesquelles s'engagent des goupilles de guidage (Z) des éléments fonctionnels et du verrou de commande (40), et dont l'allure prédéfinit et fixe la trajectoire des éléments fonctionnels et du verrou de commande (40) entre leur position de verrouillage et leur position de déblocage et/ou les positions extrêmes du verrou de commande (et inversement).

8. Serrure actionnée par des pièces de monnaie suivant la revendication 1, caractérisée en ce que le verrou de commande (41) est une pièce moulée en forme d'haltère, dont la zone centrale est guidée au centre du boîtier (10) et dont les zones extrêmes épaissies provoquent la fixation des éléments fonctionnels (21' ... 32') dans leur position de verrouillage.

9. Serrure actionnée par des pièces de monnaie suivant l'une des revendications 1 et 8, caractérisée en ce que les côtés frontaux du verrou de commande (40, 41) ont à peu près le même contour que celui du côté frontal correspondant de la pièce de monnaie (25, 26) utilisée et/ou de la clef (35, 36) employée.

10. Serrure actionnée par des pièces de monnaie suivant la revendication 1, caractérisée en ce que le compartiment (20) pour la pièce et le compartiment (30) pour la clef ont une réalisation identique.

11. Serrure actionée par des pièces de monnaie suivant la revendication 1, charactérisée en ce que les element fonctionnels ont à peu près une realisation identique.

12. Serrure actionnée par des pièces de monnaie suivant l'une des revendications précédentes, caractérisée en ce que le boîtier et/ou les éléments fonctionnels et/ou le verrou de sûreté sont des pièces moulées en matière plastique.

13. Serrure actionnée par des pièces de monnaie suivant l'une des revendications précédentes, caractérisée en ce que le boîtier (10) est structuré en trois couches à la manière d'un sandwich, en ce que la couche centrale (intérieure) comporte le verrou de commande (40), les éléments fonctionnels (21 ... 32) et les éléments élastiques (43, 44), en ce qu'un couvercle supérieur (101) et un couvercle inférieur (102) sont prévus et peuvent recevoir une rainure de guidage (N) au moins, et en ce que ces éléments sont assemblés entre eux de sorte que le compartiment (20) pour la pièce et le compartiment (30) pour la clef sont formés entre le couvercle supérieur (101) et le couvercle inférieur (102).

14. Serrure actionnée par des pièces de monnaie suivant l'une des revendications précédentes, caractérisée en ce que les doigts (A, B, C) des éléments fonctionnels (21, 22) du compartiment (20) pour la pièce, et le contour externe du verrou de commande (40) concourant avec ces derniers, sont mutuellement adaptés de sorte que des pièces (25), d'un diamètre compris entre une valeur minimale prédéfinie et une valeur maximale prédéfinie, peuvent activer le verrou de commande (40) de sorte que ce dernier débloque la clef (35).

15. Serrure actionnée par des pièces de monnaie suivant la revendication 19, caractérisée en ce que la valeur minimale est de 23 mm et la valeur maximale de 30 mm.
